# DEMANDE DE BREVET EUROPEEN

(11) **EP 0 250 347 A1**
(43) Date de publication de la demande: **23.12.1987**
(21) Numéro de dépôt: 87420165.0
(22) Date de dépôt: 16.06.1987
(51) Int. Cl.: A63B 57/00

(54) **Appareil destiné à positionner les balles de golf**

(30) Priorité: 17.06.1986 FR 8608991
(71) Demandeur: Kamata, Hidéo, F-69002 Lyon (FR)
(72) Inventeur: Kamata, Hidéo, F-69002 Lyon (FR)

(57) **Abrégé**

L'éjecteur de balle est un appareil qui permet de positionner les balles de golf, par une manoeuvre simple et courte. Il permet de frapper les balles à intervalle de quelques secondes, sans changer sensiblement de posture.

Il est composé d'un réservoir de balles, d'un éjecteur de balle qui fonctionne à l'aide d'une manette actionnée par le club (canne de golf), et d'un Guide-balle composé de 2 bras différents, permettant de frapper la balle avec tous types de club.

Cet appareil ne nécessite pas de travaux particuliers pour son installation, à cause de sa structure générale.

## Description

La présente invention concerne un appareil destiné à poser la balle de golf prête à frapper devant le joueur, actionné au moyen du club (canne de golf), utilisé pour l'entraînement des Joueurs de golf.

On connaît déjà des dispositifs de positionnement des balles, mais qui demandent des travaux d'installation et dont l'efficacité reste limitée, dans le cadre d'un entraînement de qualité.

En effet, ces dispositifs sont utilisés pour poser la balle sur un TEE, ou au niveau du sol, mais ne peuvent pas servir à frapper la balle directement sur le gazon ou sur le tapis d'exercice. De plus, leur usage ne convient pas à tous les types de club.

Dans ces conditions, la manière la plus fréquente et la plus usuelle de poser la balle consistait, jusqu'à présent, à prendre la balle à la main, ou à la déplacer à l'aide de la tête du club, pour la positionner à l'endroit choisi.

Cette action nécéssitant un changement de posture, entraînait une perte de concentration et l'oubli de la sensation précédente : action inutile, obstacle à un progrés rapide !

Le golf est un sport qui demande aux joueurs une grande concentration il est indispensable que le corps du joueur enregistre la sensation correcte du coup frappé pour faire de réels progrés, sans être distrait par la perte de concentration occasionnée par le changement de posture.

Et comme il y a beaucoup d'occasions de frapper la balle directement sur le sol sur un parcours réel, on peut dire que ce type d'entraînement est très important pour les joueurs de golf.

Le but principal de la présente invention est d'aboutir à une concentration maximale chez le joueur, effective, puisqu'elle supprime une manipulation longue et inutile pour poser la balle, chaque fois que l'on veut la frapper.

D'autre part, cette invention permet de frapper les balles avec un intervalle plus court entre chaque coup (de quelques secondes),sans changer sensiblement de posture. Elle permet donc de frapper la balle en gardant la sensation du coup frappé précédement. Cette Invention donne aussi au joueur la possibilité d'avoir une bonne sensation de sa frappe, étant donné que le mouvement du corps à engager est faible.

Pour ces différentes raisons, la concentration du joueur étant peu perturbée, il lui sera possible de faire des progrés plus rapides à l'entraînement.

Un autre but de l'invention réside dans l'adaptation à tous les types de club, grâce aux deux bras différents du Guide-balle.

Un autre but de l'nvention est d'éviter des travaux d'aménagement du sol, sur les practices.

On décrira ci-après, à titre non limitatif, une forme d'exécution de la présente invention en référence aux dessins annexés sur lesquels :
La figure 1 : Plan général
La figure 2 : Vue de dessus de l'appareil
La figure 3 : Vue de face de l'appareil
La figure 4 : Profil gauche de l'appareil, structure interne apparente.
La figure 5 : Vue de face de l'appareil, structure interne apparente.
La figure 6 : Guide-balle vu de dessus.
La figure 6a: Vue en coupe du bras A, selon la ligne A-A'de la figure 6.
La figure 6b: Vue en coupe du bras B, selon la ligne B-B'de la figure 6.
La figure 6c: Vue en coupe, selon la ligne C-C' de la figure 6.
La figure 7 : Ejecteur de balles, vu de face.
La figure 7a: Structure interne de la figure 7.
La figure 8 : Vue en coupe de l'éjecteur de balle,selon la ligne D-D' de la figure 7a.
Les figures 7b et 7c : Descriptifs du fonctionnement interne,vu de face
La figure 9 : Détail du profil gauche de l'appareil.
La figure 9a : Vue en coupe de l'appareil, selon la ligne H-H' de la figure 8.
La figure 10 : Vue en coupe de l'éjecteur de balle, selon la ligne E-E' de la figure 9a.
La figure 10a: Vue en coupe de l'éjecteur de balle, selon la ligne F-F' de la figure 10.
La figure 10b: Vue en coupe de l'éjecteur de balle selon la ligne G-G' de la figure 10.
Les figures 9b et 9c : Descriptifs du fonctionnement interne vu du profil gauche.
Les figures 9d,9e,et 9f : Descriptifs du fonctionnement l'appareil positionné sur le bras A.
Les figures 9g, 9h et 9 : Descriptifs du fonctionnement, l'appareil positionné sur le bras B.

Cet appareil comprend trois parties principales :
(A) Réservoir de balles
(B) Mécanisme de l'éjecteur de balles

Il est composé de : (1) cylindre, (2) piston, (3) ressort,(4) manette de manoeuvre du mécanisme de l'éjecteur de balle, (5) gaine de protection de la tête du club.

### (C) Guide-balle.

Les autres pièces : (6) boulon et (7) écrou servent à fixer le Guide-balle à l'appareil, (8) ajusteurs de hauteur de l'appareil (9) levier de commande de fixation du Guide-balle, (10) tige de fixation du Guide-balle, (11) suport du levier de commande, (12) accrochage fixe du ressort.

Le réservoir de balles (A) est situé au-dessus de l'éjecteur de balles (B) et le Guide-balle (C) en dessous de l'éjecteur de balles (B). (voir les figures 4 et 5)

### (A) Réservoir de balles.

Le fond du réservoir est en pente douce (voir les figures 2,4 et 5) sa partie la plus basse se trouve à l'entrée de l'éjecteur de balles qui est soudé au réservoir (voir la figure 10).

Chaque fois que le mécanisme éjecte la balle, grâce à cette pente, toutes les balles, une par une, jusqu'à la dernière peuvent entrer dans le mécanisme de l'éjecteur de balle (voir les figures 7b et 9b).

### (B) Ejecteur de balle.

Le système d'éjection de balle est basé sur le principe du cylindre et du piston (voir les figures 7a et 8), ce système est posé dans le sens horizontal incliné à 6° environ vers la droite, l'appareil vu de face (voir les figures 5 et 7a).

Le côté du cylindre qui est situé en haut est soudé au réservoir de balles de manière à laisser passer une seule balle (voir les figures 7b et 9b).

Le cylindre est toujours ouvert, parceque le piston est maintenu tiré par un ressort (3) (voir la figure 7a), donc s'il y a une balle dans le réservoir (A), elle entre dans le cylindre (1) (voir la figure 7b). La balle reste dans le cylindre (1), parcequ'elle est bloquée d'un côté par le piston (2), et de l'autre côté par la pente ascendante (voir la figure 7b). Le système cylindre-piston a la capacité d'une seule balle, ce qui empêche les autres balles d'entrer dans le système (voir les figures 7a, 7b, 8 et 9b)

Pour manoeuvrer le piston (2), une manette (4) sort à l'extérieur de l'appareil par un trou de la forme d'un rectangle allongé, dont les extrémités sont arrondies, situé sur le devant de l'appareil vu de face (voir les figures 1,3 et 7).Ce trou rectangulaire a la même direction que le mouvement du piston (2) (voir les figures 5 et 7).

La partie de la manette qui dépasse à l'extérieur est entourée de caoutchouc (5) pour protéger le club, car, en général on manoeuvre cette manette avec la tête du club, afin d'éjecter la balle.

Cette manette (4) sert en même temps à maintenir le piston (2) dans une postion correcte, pour éviter que le ressort ne l'entraîne.

Quand on pousse cette manette (4) du côté gauche suivant la direction du trou rectangulaire, la balle qui est dans le cylindre (1) est poussée par le piston (2) en remontant la pente, et elle est éjectée du cylindre (voir les figures 7b, 7c, 8, 9b et 9c)

Pendant ce mouvement, la face supérieure du piston (2) empêche la prochaine balle d'entrer dans le cylindre (1) (voir la figure 7c)

Quand on libère la manette (4), le piston (2) revient automatiquement à la position de départ, grâce à la force du ressort, ce qui permet à la balle suivante d'entrer dans le cylindre (voir la figure 7b).

Ces deux parties (le réservoir de balles et le mécanisme de l'éjecteur de balles) sont soudées, donc elles composent une structure unique : ceci augmente la résistance mécanique de l'appareil (voir les figures 8 et 10).

### (C) GUIDE-BALLE

La balle qui est sortie du cylindre (1) tombe sur le Guide-balle (C) qui se situe en bas de l'éjecteur de balle (B) ( voir les figures 7c et 9c).

Le Guide-balle qui constitue la troisième partie de l'appareil est en matière synthétique, souple et résistante, réalisé en une seule opération de moulage.

Le guide-balle se compose de deux bras ouverts à 45° environ, et d'une partie commune circulaire percée d'un trou en son centre dans lequel on place un boulon (6) et un écrou (7) pour fixer le Guide-balle à l'appareil (voir les figures 6, 6a, 6b, 6c, 8 et 9a).

Ce centre constitue un axe autour duquel on peut faire pivoter le Guide-balle avec la main afin de choisir d'utiliser un des deux bras (voir les figures 6, 7, 8, 9d et 9g).

Deux trous équidistants du centre de fixation, situés sur la partie commune circulaire, chacun en opposition au bras qu'il commandé, permettent de fixer la position du Guide-balle :
Quand on manipule la manette (9) commandant le système de fixation des bras sur le côté gauche de l'appareil (voir les figures 1, 4 et 5) une tige (10) entre dans le trou correspondant au bras choisi, et le bloque dans cette position. Ce système de fixation fonctionne comme un levier (voir les figures 4, 5, 8 et 9a).

Chaque bras comporte sur sa partie supérieure, une gorge en pente se terminant par un tremplin qui permet à la balle de circuler avec stabilité et d'acquérir assez d'élan pour monter sur le tremplin (voir les figures 6a, 6b, 9d et 9g). L'extrémité du bras A (voir figure 6a) comporte un petit socle creusé d'une cavité où vient se loger la balle en fin de course. Ce socle placé quelques millimètres (un cinquième environ du diamètre de la balle) plus haut que l'extrémité de la gorge permet de l'utiliser comme un TEE (voir les figures 1 et 9f). La différence de hauteur entre l'extrémité de la gorge et le socle se décrit par une ligne courbe qui épouse -au plus- la forme de la balle (voir la figure 9e). La forme initiale de chaque bras n'est pas tout à fait plate : l'extrémité du bras, c'est-à-dire le socle, se soulève de quelques millimètres par rapport au sol -suivant l'élasticité de la matière employée- afin d'absorber le choc de la balle qui monte sur le socle (voir les figures 6a, 9d et 9f).

L'extrémité du bras B ne comporte pas de socle, car il amène la balle directement sur le sol (sur le gazon ou le tapis d'exercice). Il est d'environ dix centimètres plus court que le bras A. Exception faite de ces deux caractéristiques, le bras B a la même forme que le bras A (voir les figures 6b, 9g, 9h et 9i).

Pour ajuster exactement l'inclinaison dont la balle a besoin pour franchir le tremplin, il faut ajuster la hauteur de l'appareil avec trois pieds ajustables (8), situés à la base de l'appareil (voir les figures 1, 3, 4 et 5).

Quand une balle sort du mécanisme de l'éjecteur, elle tombe sur le bras -A ou B suivant le choix du joueur- (voir les figures 7c et 9c) et roule sur bras en augmentant sa vitesse selon la propre inclinaison du bras, augmentée de l'inclinaison plus rapide causée par le changement de la hauteur de l'appareil (voir les figures 9d et 9g).

Le bras A : l'inclinaison du tremplin placé juste avant le socle absorbe l'énergie cinétique de la balle et ne lui laisse que celle nécéssaire pour monter sur le socle et s'y arrêter (voir les figures 9e et 9f).

Le bras B : comme il n'y a pas de socle, la balle saute suivant le tremplin et tombe en décrivant une trajectoire parabolique et s'arrête après avoir roulé quelques centimètres, bien écartée du bout du bras afin que le joueur puisse la frapper sans être gêné par l'extrémité du bras (voir les figures 9h et 9i).

Le Guide-balle est une pièce changeable, en fonction de son usure.

## Revendications

1. Appareil permettant de positionner les balles de golf par une manoeuvre simple et courte, comprenant :
- un réservoir de balles
- un éjecteur de balles
- au moins un guide-balle caractérisé en ce qu'il possède 2 bras : chaque bras comporte une gorge en pente se terminant par un tremplin qui permet à la balle de circuler avec stabilité et d'acquérir assez d'élan pour monter sur le tremplin (voir les fig. 6a, 6b, 9d, et 9g) et en ce que le bras A comporte un socle dont la différence de hauteur avec l'extrêmité de la gorge se décrit par une ligne courbe qui épouse
-au plus- la forme de la balle (voir fig. 9e) et en ce que le socle se soulève de quelques millimètres par rapport au sol, suivant l'élasticité de la matière employée, ceci afin d'absorber le choc de la balle quand elle monte sur le socle, l'inclinaison du tremplin, placé juste avant absorbant l'énergie cinétique de la balle et ne lui laissant que celle nécéssaire pour monter sur le socle et s'y arrêter et en ce que le guide-balle est réalisé en matière souple et résistante à la fois.

2. Appareil selon la revendication 1, caractérisé en ce que le socle est creusé d'une cavité où vient se loger la balle en fin de course, ce socle étant placé plus haut que l'extrémité de la gorge, ce qui permet de l'utiliser comme un "TEE".

3. Appareil selon la revendication 1, caractérisé par un éjecteur de balles basé sur un principe "cylindre-piston", l'ensemble étant en pente douce (vers le piston) de telle sorte que, lorsqu'une balle entre dans le cylindre elle reste appuyée contre le piston et empêche l'entrée d'une deuxième balle.

4. Appareil selon les revendications 1 et 3 caractérisé par un éjecteur de balles avec une ouverture entre le réservoir et l'éjecteur de balles permettant le passage d'une seule balle, le piston étant maintenu en position retirée par le ressort, cette ouverture reste ouverte.

5. Appareil selon les revendications 1,3 et 4, caractérisé par le fait qu'une manette de commande, apparaissant sur le devant de l'appareil est jointe au piston pour l'actionner, cette manette étant poussée, la balle est éjectée du cylindre en remontant la pente douce.

6. Appareil selon les revendications 1,3,4 et 5 caractérisé par le fait que le fond du réservoir est en pente douce (voir les fig.2,4,5) la partie la plus basse se trouvant à l'entrée de l'éjecteur de balles qui est soudé au réservoir de telle sorte que chaque fois que le mécanisme éjecte une balle, grâce à cette pente, toutes les balles une par une jusqu'à la dernière peuvent entrer dans le mécanisme de l'éjecteur de balles.

7. Appareil selon les revendications 1 et 2, caractérisé par le fait que le guide-balle comporte un deuxième bras (bras B) dont l'extrémité ne comporte pas de socle, car il amène directement la balle sur le sol. Il est d'environ 10 centimètres plus court que le bras A Exception faite de ces 2 caractéristiques, le bras B a la même forme que le bras A.

8. Appareil selon les revendications 1,2,et 7 caractérisé par le fait que le guide-balle est composé de 2 bras ouverts à 45° environ et d'une partie commune circulaire percée d'un trou en son centre qui permet de fixer le guide-balle à l'appareil, ce centre constituant un axe autour duquel on fait pivoter le guide-balle afin de choisir d'utiliser un des 2 bras, la partie commune circulaire ayant 2 trous équidistants du centre de fixation, chacun en opposition au trou qu'il commande, lui permettant de fixer la position du guide-balle.

9. Appareil selon les revendications 1,2,7 et 8 caractérisé par le fait que le guide-balle est réalisé en une seule opération de moulage.

10. Appareil selon les revendications 1,3,5 et 6 caractérisé par le fait que sa hauteur est ajustable en fonction de l'inclinaison dont a besoin la balle, soit pour monter sur le socle du bras A soit pour franchir le tremplin du bras B et rouler sur le sol.
